# EUROPÄISCHE PATENTSCHRIFT

(11) **EP 0 489 302 B1**
(45) Veröffentlichungstag und Bekanntmachung des Hinweises auf die Patenterteilung: **09.07.1997**
(21) Anmeldenummer: 91119752.3
(22) Anmeldetag: 19.11.1991
(51) Int. Cl.: B28B 7/02, B28B 21/82

(54) **Vorrichtung zum Formen von Kanalisationsschächten**
Apparatus for making manholes
Dispositif pour la fabrication de regards de canalisation

(30) Priorität: 05.12.1990 DE 9016509 U
(43) Veröffentlichungstag der Anmeldung: 10.06.1992
(73) Patentinhaber: Varvaroussis, Konstantin, D-63128 Dietzenbach (DE)
(72) Erfinder: Varvaroussis, Konstantin, D-63128 Dietzenbach (DE)
(74) Vertreter: Stoffregen, Hans-Herbert, Dr. Dipl.-Phys.

(56) Entgegenhaltungen:
- DD-A- 245 115
- DE-A- 2 723 579
- DE-U- 8 422 006
- US-A- 2 990 600

## Beschreibung

Die Erfindung bezieht sich auf eine Vorrichtung nach dem Oberbegriff des Patentanspruchs 1.

Vorrichtungen zum Formen von jeweils zumindest zwei Anschlußmuffen aufweisenden Kanalisationsschächten mit einem zumindest zwei vorzugsweise gegeneinander verdrehbaren mit Muffeneinsätzen versehenen Formmantelabschnitten wie Muffenspiegeln sowie zumindest ein Mantelsegment aufweisendem Formmantel und einem in diesem angeordneten Formkern sind z.B. den DE 25 41 612 C und DE 26 25 506 C zu entnehmen. Mit diesen Vorrichtungen lassen sich Kanalisationsschächte bekannter Normung herstellen, wobei durch die Winkelverstellbarkeit der die Muffeneinsätze aufweisenden Formmantelabschnitte der Vorteil gegeben ist, daß mit ein und derselben Vorrichtung Kanalisationsschächte mit voneinander abweichendem Winkelverlauf der Anschlußmuffen hergestellt werden können.

Um eine Verstellbarkeit der die Muffeneinsätze aufweisenden Formmantelabschnitte zu erzielen, weisen diese bodenseitig untere Horizontalflansche auf, die auf stationären Basisringen verschiebbar sind. Ferner weisen die als Formmantelhälften bezeichneten Formmantelabschnitte außenseitig Zahnkranzsegmente auf, die mit Antriebsritzeln zusammenwirken, um so die Verstellbarkeit der Formmantelhälften zueinander zu ermöglichen.

Aus der DD 245 113 A3 ist eine Schalung zum Betonieren von Kanalisationsschächten mit den im Oberbegriff des Anspruchs 1 genannten Merkmalen bekannt. Zur Bildung eines Formmantels weist die Schalung Mantelsegmente auf, die außenseitig durch an den Mantelsegmenten aufliegende Spannelemente lagefixiert sind. Die Spannelemente sind jeweils in Aufnahmen eingebracht und können in Richtung der Stirnseiten von der Schalung entfernt werden.

Die bekannte Vorrichtung weist den Nachteil auf, daß ein einfaches Lösen der Schalung von dem gegossenen Kanalisationsschacht nicht möglich ist. Einerseits können die an dem Formmantel anliegenden Spannringe durch Mörtelreste mit diesem verbunden sein und andererseits muß die gesamte Vorrichtung, mit dem darin befindlichen Kanalisationsschacht angehoben werden, um z.B. den bodenseitigen Spannring von dem Formmantel zu entfernen.

Aufgabe der vorliegenden Erfindung ist es, eine Vorrichtung der eingangs genannten Art so weiterzubilden, daß mit konstruktiv einfacheren Mitteln Kanalisationsschächte mit gewünschtem Verlauf der Anschlußmuffen herstellbar sind, wobei nicht nur ein einfacher Zusammenbau der Vorrichtung, sondern auch ein unmittelbares Entfernen dieser von dem gegossenen Kanalisationsschacht möglich ist, so daß eine erhöhte Nutzung der Vorrichtung erreichbar ist. Auch soll gegebenenfalls ein maschinelles Herstellen von Kanalisationsschächten möglich sein.

Die Aufgabe wird erfindungsgemäß dadurch gelöst, daß die Elemente als umlaufende geschlossene Spannringe ausgebildet und von dem Formmantelabschnitt und den Mantelsegmenten abragenden Aufnahmen beabstandet zum Formmantel gehalten sind und daß die Spannringe unterschiedliche Durchmesser aufweisen, wobei ein im Bodenbereich der Vorrichtung verlaufender Spannring einen größeren Durchmesser als ein im oberen Bereich der Vorrichtung verlaufender Spannring aufweist.

Dieser Spannring greift in von den Außenseiten der Formmantelabschnitte bzw. des bzw. der Mantelsegmente abragenden Aufnahmen wie Aufnahmekonsolen ein, so daß eine Lagefixierung in einen, Umfang gegeben ist, daß die Vorrichtung mit Beton oder anderen gewünschten Materialien gefüllt werden kann, ohne daß die Gefahr besteht, daß die Elemente unkontrolliert gegeneinander verrutschen.

Damit die Muffeneinsätze ihre gewünschte Stellung zueinander einnehmen können, geht zumindest jeweils ein Mantelsegment von jeder Seite der den Muffeneinsatz aufweisenden Formmantelabschnitte aus.

Auch besteht die Möglichkeit, daß zumindest ein Mantelsegment einen Muffeneinsatz aufweist.

In besonders hervorzuhebender Ausgestaltung ist vorgesehen, daß zumindest ein freier Längsrand des Formmantelabschnittes eine Aufnahme für ein sich anschließendes Mantelsegment aufweist. Hierdurch erfahren die Mantelsegmente zumindest im Bereich des Formmantelabschnittes eine zusätzliche Lagefixierung, so daß sich insgesamt die Stabilität der Vorrichtung erhöht.

Um die Formmantelabschnitte auch sehr eng aneinanderbringen zu können bzw. um das Überlappen von den Formmantel bildenden Elementen zu reduzieren, ist nach einem Merkmal vorgesehen, daß der den Muffeneinsatz aufweisende Formmantelabschnitt im Schnitt eine U-Form aufweist, dessen Seitenschenkel zur lösbaren Aufnahme von sich anschließenden Mantelsegmenten ausgebildet sind. Dabei sind die Aufnahmen vorzugsweise im Bereich der Längsränder verlaufende Längsschlitze.

Durch diese Maßnahmen ist ein überaus einfacher Zusammenbau der Vorrichtung möglich. So werden zunächst die die Muffeneinsätze aufweisenden Formmantelabschnitte an der gewünschten Stelle der Spannringe positioniert, um anschließend in die Längsschlitze der Formmantelabschnitte Mantelsegmente gewünschter Bogenlängen einzubringen, die sich zwischen den Formmantelabschnitten überlappen. Dabei bedarf es nur noch in den den Formmantelabschnitten abgewandten Bereichen der Mantelsegmente abragende Aufnahmen für die Spannringe, um sicherzustellen, daß beim Ausfüllen der Vorrichtung die Mantelsegmente nicht wegkippen können.

Nachdem die Vorrichtung, in deren Innerem koaxial ein Formkern angeordnet ist und die Muffeneinsätze über Formkörper bzw. Gerinneformteile miteinander verbunden sind, mit Beton oder anderen geeigneten Materialien ausgefüllt sind, kann die Vorrichtung unmittelbar von dem herzustellenden Kanalisationsschacht entfernt werden, wenn das Material in einem Umfang abgebunden bzw. ausgehärtet ist, daß eine Formveränderung nicht mehr möglich ist. Es brauchen dann nur noch die Spannringe und die Mantelsegmente bzw. Formmantelabschnitte von dem Kanalisationsschacht weggenommen zu werden, wobei zur Erleichterung des Entfernens der leeren Formmantelabschnitte diese bodenseitig mit Gleitelementen wie Rollen versehen sein können.

Anschließend können die Elemente unmittelbarerneut zu einer Vorrichtung zusammengesetzt werden, um einen weiteren Kanalisationsschacht herzustellen.

Die erfindungsgemäße Vorrichtung ist auch für eine maschinelle Fertigung von Kanalisationsschächten geeignet. Hierzu kann der Formmantel auf z. B. einer Platte lagefixiert werden, die eine der Formmantelperipherie entsprechende ringförmige Nut oder kreisförmige Aussparung aufweist, in der der Formmantel positioniert wird. Die Spannringe können mittels z. B. Hydraulikzylindern angehoben bzw. abgesenkt werden, um den Formmantel zu öffnen bzw. zu schließen.

Weitere Einzelheiten, Vorteile und Merkmale der Erfindung ergeben sich nicht nur aus den Ansprüchen, sondern auch aus der nachfolgenden Beschreibung von der Zeichnung zu entnehmenden bevorzugten Ausführungsbeispielen.

Es zeigen:
- Fig. 1: eine erste Ausführungsform einer erfindungsgemäßen Vorrichtung zum Formen von Kanalisationsschächten in Draufsicht,
- Fig. 2: eine Schnittdarstellung entlang der Linie A - B in Fig. 1,
- Fig. 3: eine zweite Ausführungsform einer erfindungsgemäßen Vorrichtung zum Formen von Kanalisationsschächten und
- Fig. 4: eine Schnittdarstellung entlang der Linie A - B in Fig. 3.

In den Figuren, in denen gleiche Elemente mit gleichen Bezugszeichen versehen sind, sind zwei bevorzugte Ausführungsformen von Vorrichtungen (12) und (14) zur Herstellung von Kanalisationsschächten dargestellt.

Die Vorrichtungen (12) und (14) weisenjeweils einen hohlzylinderförmigen Formmantel (16) auf, in dem koaxial ein Formkern (1) angeordnet ist.

Der Formmantel (16) besteht beim Ausführungsbeispiel der Fig. 1 aus Seitenmuffen (10) aufweisenden Formmantelabschnitten oder Muffenspiegeln (2) sowie Formmantelsegmenten (3) und (4), die in einem Umfang überlappend angeordnet sind, daß sich ein Formmantel (16) in geschlossener Form ergibt.

Damit die Formmantelabschnitte (2) sowie die Formmantelsegmente (3) und (4) zur Bildung des Formmantels (16) lagefixiert werden können, sind Spannringe (8) und (9) vorgesehen, die in von den Formmantelabschnitten (2) und den Formmantelsegmenten (3) und (4) abragende Aufnahme wie mit Schlitzen versehene Konsolen (6) und (7) einbringbar sind.

Die die Schlitze aufweisenden Konsolen (6) und (7) sind in den Figuren 2 und 4 und die in diese eingebrachten Spannringe (7) und (8), die auch durch andere umlaufende Elemente ersetzt werden können, sind den Fig. 1 und 3 klar entnehmbar.

Man erkennt aus den zeichnerischen Darstellungen, daß die Aufnahmekonsolen (6) und (7) zum einen im Bodenbereich und zum anderen im oberen Randbereich des Formmantels (16) verlaufen, um so eine hohe Stabilität für die gesamte Vorrichtung (12) und (14) zu erzielen. Auch ist der Durchmesser des unteren Spannringes (8) größer als der des oberen Spannringes (9), damit ersterer über die abragenden Spannringkonsolen (7) in die Schlitze der unteren Spannringkonsolen (6) eingebracht werden können.

Zu erwähnen ist noch, daß von den Muffeneinsätzen (10) Aussparkerne (11) ausgehen, die später eine Verbindung zu dem von dem Mantelkern (1) freigelassenen Raum herstellen.

Da die den Formmantel (16) bildenden Elemente (2), (3) und (4) von den Spannringen (8) und (9) lagepositioniert sind, bedarf es keiner zusätzlichen Halteelemente bzw. Zahnkränze und mit diesen wechselwirkender Ritzel, um die Elemente derart zueinander zu verschieben, daß die Muffeneinsätze gewünschte Winkel zueinander beschreiben.

Wie insbesondere die Draufsichten der Vorrichtungen (12) und (14) verdeutlichen, kann z.B. der dargestellte Winkel von 180° zwischen den gegenüberliegenden Muffeneinsätzen (10) dadurch verändert werden, daß die als Muffenspiegel zu bezeichnenden Formmantelabschnitte (2) gegeneinander verdreht werden, wobei die Spannringe (8) und (9) Führungen bilden. In Abhängigkeit von dem Verdrehen der Muffenspiegel (2) gegeneinander überlappen sich die Formmantelsegmente (4) mit den von den Muffenspiegeln (2) ausgehenden segmentförmigen Abschnitten (18) und (20) bzw. den als Winkelformblechen zu bezeichnenden Formmantelsegmenten (3) mehr oder weniger.

Die Fig. 1 verdeutlicht, daß die mittleren Formmantelsegmente (4) in bezug auf die von den Muffenspiegeln (2) ausgehenden Mantelsegmentabschnitten (18) und (20) bzw. den Wechselformblechen (3) innenliegend verlaufen. Dennoch bedarf es für die Formmantelsegmente (4) nur in deren Mittenbereich jeweils einer unteren bzw. oberen Spannringkonsole (6) und (7), die in der Fig. 1 allgemein mit den Bezugszeichen (22) und (24) versehen sind, ohne daß die Gefahr besteht, daß die Segmente (4) beim Ausfüllen der Form wegkippen; denn die Segmente (4) werden außenseitig von den Segmentabschnitten (18) und (20) bzw. von den Mantelsegmenten (3) abgestützt.

Bei dem Ausführungsbeispiel nach Fig. 1 sind die den Formmantel (16) bildenden Elemente auf einem Profilring (5) abgestützt, innerhalb dessen der Formkern (1) zentriert angeordnet ist. Hierzu weist der Profilkern (1) einen bodenseitig umlaufenden Flanschring (26) auf, dessen Außendurchmesser einer Stufe (18) des Profilringes (5) angepaßt ist.

Die Vorrichtung (14) nach den Fig. 3 und 4 unterscheidet sich von der der Fig. 1 und 2 im wesentlichen dahingehend, als daß die auch als Muffenspiegel bezeichneten Formmantelabschnitte (2), die die Muffeneinsätze (10) aufweisen, eine U-Form aufweisen, wobei vertikal verlaufende Längsränder (30), (31), (32) und (33) der Seitenschenkel (34), (36), (42) und (44) Aufnahmen (35,), (37), (39) und (41) für in diese einbringbare Formmantelsegmente (38) und (40) aufweisen, die den Segmenten (3) entsprechen. Durch diese Maßnahmen ist ein universeller Einsatz der Elemente möglich, da der Abstand zwischen den U-förmig ausgebildeten, die Muffeneinsätze (10) aufweisenden Formmantelabschnitten (2) im noch größeren Umfang verstellt werden kann.

In die von den gegenüberliegenden Längsrändern (30) (31) (32) und (33) der Formmantelabschnitte (2) verlaufenden Aufnahmen (35), (37), (39) und (41) müssen nur entsprechende Formmantelsegmente (3), (4), (38) bzw. (40) eingesetzt werden, wobei grundsätzlich nur zwei Segmente erforderlich sind, um die Mantelfläche zwischen den Seitenschenkeln (34), (42) bzw. (36) und (44) der Formmantelabschnitte (2) zu ergänzen, wobei zumindest eine geringfügige Überlappung erforderlich ist.

Die Aufnahmen (35), (37), (38), (39) bzw. (40), (41) weisen im Schnitt eine U-Form auf, wobei der innere Abstand der Seitenschenkel der Materialstärke der Formmantelsegmente (3) bzw. (4) bzw. (38) bzw. (40) angepaßt ist.

Um beim Auseinanderbauen der Vorrichtung (14) die Formmantelabschnitte (2) leicht entfernen zu können, weisen diese bodenseitig Rollen (46) auf, die dann mit der nicht dargestellten Bodenfläche, auf der die Vorrichtung (14) abgestellt ist, abstützbar sind, wenn die Formmantelabschnitte (2) gekippt werden.

Mit den erfindungsgemäßen Vorrichtungen (12) und (14) lassen sich Schächte üblicher Norm herstellen, also solche mit Außendurchmesser D_{A}, Innendurchmesser Dᵢ und Höhe H wie folgt:
D_{A} = 1300 und Dᵢ = 1000 und H = 950, 1050, 1150 bzw.
D_{A} = 1500 und Dᵢ = 1200 und H = 1250, 1350 bzw.
D_{A} = 1800 und Dᵢ = 1500 und H = 1500, 1600 bzw.
D_{A} = 2400 und Dᵢ = 2000 und H = 2200 bzw.
D_{A} = 2900 und Dᵢ = 2500 und H = 2500.

## Patentansprüche

1. Vorrichtung (12, 14) zum Formen von jeweils zumindest zwei Anschlußmuffen (10) aufweisenden Kanalisationsschächten mit einem zumindest zwei, vorzugsweise gegeneinander verdrehbaren, mit Muffeneinsätzen versehenen Formmantelabschnitten (2) sowie zumindest ein Mantelsegment (3, 4, 38, 40) aufweisenden Formmantel (16) und einem in diesem angeordneten Formkern (1), wobei die Formmantelabschnitte (2) und die Mantelsegmente (3, 4, 38, 40) von zumindest einem koaxial zum Formmantel (16) verlaufenden und lösbar mit diesem mittelbar oder unmittelbar verbindbaren Element (8, 9) lagefixiert sind,
**dadurch gekennzeichnet**,
daß die Elemente (8, 9) als umlaufende geschlossene Spannringe ausgebildet und von von dem Formmantelabschnitt (20) und den Mantelsegmenten (3, 4, 38, 40) abragenden Aufnahmen (6, 7) beabstandet zum Formmantel (16) gehalten sind, wobei ein im Bodenbereich der Vorrichtung verlaufender Spannring (8) einen größeren Durchmesser als ein im oberen Bereich der Vorrichtung verlaufender Spannring (9) aufweist.

2. Vorrichtung nach Anspruch 1,
**dadurch gekennzeichnet**,
daß zumindest ein freier Längsrand (30, 31, 32, 33) des Formmantelabschnitts (2) eine Aufnahme (35, 37, 39, 41) wie Längsschlitz für ein sich anschließendes Mantelsegment (3, 38, 40) aufweist.

3. Vorrichtung nach zumindest einem der vorhergehenden Ansprüche,
**dadurch gekennzeichnet**,
daß der den Muffeneinsatz (10) aufweisende Formmantelabschnitt (2) im Schnitt eine U-Form aufweist, dessen Seitenschenkel (34, 36, 42, 44) zur lösbaren Aufnahme von sich anschließenden Mantelsegmenten (3, 38, 40) ausgebildet sind.

4. Vorrichtung nach zumindest einem der vorhergehenden Ansprüche,
**dadurch gekennzeichnet**,
daß die Formmantelabschnitte (2) bodenseitig mit Gleitelementen wie Rollen (46) versehen sind.

5. Vorrichtung nach zumindest einem der vorhergehenden Ansprüche,
**dadurch gekennzeichnet**,
daß der Formmantel (16) in einer Mantelgeometrie des Formmantels entsprechende Nut oder Aussparung lagefixierbar ist und daß vorzugsweise die Spannringe (8, 9) maschinell wie hydraulisch anhebbar bzw. absenkbar sind.

## Claims

1. Device (12, 14) for moulding drain system manholes each comprising at least two connecting sockets (10), having a moulding shell (16), which comprises at least two moulding shell portions (2) preferably twistable relative to one another and provided with socket inserts as well as at least one shell segment (3, 4, 38, 40), and a moulding core (1) disposed in said moulding shell, wherein the moulding shell portions (2) and the shell segments (3, 4, 38, 40) are fixed in position by means of at least one element (8, 9), which extends coaxially relative to the moulding shell (16) and is detachably connectable indirectly or directly to the latter,
characterized in
that the elements (8, 9) take the form of circumferential, closed clamping rings and are held at a distance from the moulding shell (16) by receivers (6, 7) which project from the moulding shell portion (20) and the shell segments (3, 4, 38, 40), a clamping ring (8) which extends in the bottom region of the device having a larger diameter than a clamping ring (9) which extends in the top region of the device.

2. Device according to claim 1,
characterized in
that at least one free longitudinal edge (30, 31, 32, 33) of the moulding shell portion (2) has a receiver (35, 37, 39, 41) such as a longitudinal slot for an adjoining shell segment (3, 38, 40).

3. Device according to at least one of the preceding claims,
characterized in
that the moulding shell portion (2) having the socket insert (10) is U-shaped in section, the side limbs (34, 36, 42, 44) of said moulding shell portion being designed for releasably receiving adjoining shell segments (3, 38, 40).

4. Device according to at least one of the preceding claims,
characterized in
that the moulding shell portions (2) are provided at their bottom end with sliding elements such as rollers (46).

5. Device according to at least one of the preceding claims,
characterized in
that the moulding shell (16) is fixable in position in a groove or recess corresponding to the shell geometry of the moulding shell and that the clamping rings (8, 9) are preferably liftable and lowerable mechanically, e.g. hydraulically.

## Revendications

1. Dispositif (12, 14) pour le moulage de puits de canalisation présentant chacun au moins deux manchons de raccordement (10), comportant une enveloppe de moule (16) présentant au moins deux parties (2) d'enveloppe de moule dotées d'appendices de manchon et pouvant de préférence tourner l'une par rapport à l'autre, ainsi qu'au moins un segment d'enveloppe (3, 4, 38, 40), lequel dispositif comportant une âme de moule (1) disposée dans l'enveloppe de moule, les parties (2) de l'enveloppe de moule et les segments d'enveloppe (3, 4, 38, 40) étant immobilisés par au moins un élément (8, 9) s'étendant coaxialement par rapport à l'enveloppe de moule (16) et pouvant être relié directement ou indirectement, et de manière libérable, à l'enveloppe de moule,
caractérisé en ce que
les éléments (8, 9) sont configurés comme anneaux périphériques de serrage fermés et sont maintenus écartés de l'enveloppe de moule (16) par des logements (6, 7) débordant de la partie (20) de l'enveloppe de moule et des segments d'enveloppe (3, 4, 38, 40), et en ce qu'un anneau de serrage (8) s'étendant dans la région de la base du dispositif présente un diamètre supérieur à celui d'un anneau de serrage (9) s'étendant dans la partie supérieure du dispositif.

2. Dispositif selon la revendication 1, caractérisé en ce qu'au moins un bord longitudinal libre (30, 31, 32, 33) de la partie (2) de l'enveloppe de moule présente un logement (35, 37, 39, 41) tel qu'une fente longitudinale pour un segment d'enveloppe (3, 38, 40) qui s'y raccorde.

3. Dispositif selon l'une au moins des revendications précédentes, caractérisé en ce que le tronçon d'enveloppe de moule (2) présentant l'appendice de manchon (10) présente en coupe la forme d'un U dont les branches latérales (34, 36, 42, 44) sont configurées en vue de la réception libérable de segments d'enveloppe (3, 38, 40) qui s'y raccordent.

4. Dispositif selon l'une au moins des revendications précédentes, caractérisé en ce que les tronçons (2) d'enveloppe de moule sont dotés du côté de leur fond d'éléments coulissants tels que des galets (46).

5. Dispositif selon l'une au moins des revendications précédentes, caractérisé en ce que l'enveloppe de moule (16) peut être immobilisée dans une rainure ou découpe qui correspond à la géométrie d'enveloppe de l'enveloppe du moule, et en ce qu'au moins les anneaux de serrage (8, 9) peuvent être relevés ou abaissés à l'aide d'une machine, par exemple une machine hydraulique.
